# EUROPÄISCHE PATENTSCHRIFT

(11) **EP 0 512 302 B1**
(45) Veröffentlichungstag und Bekanntmachung des Hinweises auf die Patenterteilung: **22.02.1995**
(21) Anmeldenummer: 92106726.0
(22) Anmeldetag: 18.04.1992
(51) Int. Cl.: B24B 33/06

(54) **Verfahren und Vorrichtung zur Steuerung und Regelung des Fertigungsprozesses beim Honen von Zylindern**
Method and apparatus for controlling and regulating the finishing process by honing of cylinders
Procédé et dispositif pour la commande et la régulation du procédé de finition lors du rodage de cylindres

(30) Priorität: 03.05.1991 DE 4114423
(43) Veröffentlichungstag der Anmeldung: 11.11.1992
(73) Patentinhaber: DEUTZ Aktiengesellschaft, 51063 Köln (DE)
(72) Erfinder: Küpper, Heinz, Dipl.-Ing., W-5210 Troisdorf-Sieglar (DE); zur Nieden, Achim, Dipl.-Ing., W-5000 Köln 90 (DE)

(56) Entgegenhaltungen:
- DE-A- 3 042 755

## Beschreibung

Die Erfindung betrifft ein Verfahren und eine Vorrichtung zur Steuerung und Regelung des Fertigungsprozesses beim Honen von Zylindern nach dem Oberbegriff des Patentanspruchs 1.

Honen ist ein Feinstbearbeitungsverfahren zur Herstellung genauer Bohrungen, z. B. für Maschinenzylinder auf Honmaschinen. Hierbei werden die Laufeigenschaften von Gleitflächen verbessert. Beim Honen wird ein gebundenes Schleifmittel (meist Korund oder Siliziumkarbid) in Form von sogenannten Honsteinen oder Honleisten auf der Werkstückfläche unter ständiger Richtungsänderung gleitend bewegt. So wird bei Bohrungen mit gleichzeitig drehender und hin- und hergehender (ziehender) Bewegung gearbeitet.

Um eine möglichst hohe Oberflächengüte zu erhalten, findet eine Honung (Plateauhonung) der Laufflächen von Motorzylindern in zwei Schritten statt. Als erstes erfolgt ein Vorhonen auf ein grobes Rauheitsprofil und auf ein vorgegebenes Durchmessermaß der Bohrung. Anschließend geschieht das Fertighonen auf ein feines Rauheitsprofil nach einer vorgegebenen Zeit.

Dies ist nachteilig, da das beim Vorhonen erzeugte grobe Rauheitsprofil eine gewisse Streuung von Zylinder zu Zylinder hat, die beim Fertighonen mit starrer Zeitvorgabe nicht wieder eingeengt wird. Das Ergebnis ist eine relativ große Streuung der Rauheitswerte des feinen Rauheitsprofils auch noch nach dem Fertighonen.

Eine konstante Qualität der Rauheit von gehonten Zylindern ist jedoch von ganz entscheidender Bedeutung für die Qualität des Motors, da der Ölverbrauch und damit die Abgasqualität (Emission) hiervon direkt abhängen.

Der Erfindung liegt daher die Aufgabe zugrunde, ein Verfahren und eine Vorrichtung anzugeben, mit dem bzw. mit der eine geringere Streuung der Rauheitswerte beim Honen von Zylindern für Motoren erzielt wird.

Erfindungsgemäß wird diese Aufgabe durch das Verfahren gemäß Anspruch 1 bzw. durch die Vorrichtung gemäß Patentanspruch 5 gelöst.

Dadurch, daß nach dem Vorhonen ein Rauheitswert der vorgehonten Zylinderfläche gemessen wird und dieser Meßwert in die Steuerung und Regelung des Honvorganges einfließt, wird jeder Zylinder je nach seinen Erfordernissen gehont. Hierdurch ist die Streuung der Rauheitswerte verringert, so daß die Qualität der gehonten Zylinder wesentlich verbessert ist.

In einer vorteilhaften Ausführungsform wird der Meßwert zur Steuerung der Honzeit beim Fertighonen verwendet. Hierdurch wird die Honzeit beim Fertighonen genau den Erfordernissen des vorgehonten Zylinders angepaßt und dadurch die Rauheit verschiedener Zylinder vergleichmäßigt.

In einer weiteren Ausführungsform, die vorteilhafterweise mit der gerade genannten verknüpft wird, werden die Meßwerte verschiedener Zylinder in einer Auswerteeinheit statistisch ausgewertet und der so ermittelte statistische Wert zur Maschineneinstellung beim Vorhonen verwendet. Durch diese Rückkopplung kann schon das Vorhonen den Gegebenheiten angepaßt werden.

Zweckmäßigerweise wird der statistische Wert zur Einstellung des Anpreßdruckes der Honleisten beziehungsweise Honsteine beim Vorhonen verwendet. Hierdurch kann zum Beispiel die Verringerung der Rauheit bei fast abgenutzten Honsteinen stetig korrigiert werden.

Zur Durchführung des gerade beschriebenen Verfahrens wird eine Transferstraße mit einer Vorhonstation zum Vorhonen und einer Station zum Fertighonen vorgeschlagen. Erfindungsgemäß ist zwischen der Vorhonstation und der Station zum Fertighonen eine Meßstation zur Bestimmung der Rauheit der vorgehonten Zylinder angeordnet. Mit dieser erfindungsgemäßen Transferstraße lassen sich Zylinder mit optimaler Qualität in Großproduktion honen.

Vorteilhafterweise ist an die Meßstation eine Auswerteeinheit angeschlossen, wobei von dieser Auswerteeinheit Steuerleitungen zur Vorhonstation und zur Fertighonstation führen.

Weitere Merkmale der Erfindung ergeben sich aus der Beschreibung und den Figuren, die nachfolgend beschrieben sind. Es zeigt:
- Fig.1:: die Abhängigkeit des Rauheitswertes R (V) nach dem Vorhonen vom Anpreßdruck p (V) des Honwerkzeugs,
- Fig.2:: die Abhängigkeit des Rauheitswertes R (F) nach dem Fertighonen von der Bearbeitungszeit t (F),
- Fig.3:: die Abhängigkeit eines zweckmäßigen Vorgabewertes der Bearbeitungszeit t (F) beim Fertighonen vom jeweiligen Rauheitswert R (V) nach dem Vorhonen,
- Fig.4:: schematisch die erfindungsgemäße Transferstraße.

Fig.1 zeigt die Abhängigkeit eines Rauheitswertes R (V) nach dem Vorhonen in Abhängigkeit vom Anpreßdruck des Honwerkzeuges beziehungsweise der Honleisten. Es ist zu sehen, daß bei niedrigem Anpreßdruck der Rauheitswert geringer ist als bei hohem Anpreßdruck. Die Funktion verläuft dabei linear steigend. Gemäß Fig.2 ist der Rauheitswert R (F) nach dem Fertighonen in Abhängigkeit von der Bearbeitungszeit linear abnehmend, d. h. bei kurzer Bearbeitungszeit ist der Rauheitswert größer als bei längerer Bearbeitungszeit.

Fig.3 zeigt als Resultat der beiden genannten Figuren 1, 2, daß die optimale Zeit beim Fertighonen t (F) direkt vom Rauheitswert R (V) beim Vorhonen abhängt, d. h., daß bei geringem Rauheitswert nach dem Vorhonen die Zeit t (F) beim Fertighonen auch kurz gewählt werden muß und umgekehrt, um eine geringe Streuung der Rauheitswerte nach dem Fertighonen zu erreichen.

Fig.4 zeigt eine erfindungsgemäße Transferstraße. Anhand dieser Zeichnung wird nachfolgend die Funktionsweise der Erfindung gezeigt.

Beim Vorhonen in einer Vorhonstation (V) werden die Zylinder einer Brennkraftmaschine (B3), dargestellt ist ein Kurbelgehäuse mit vier Zylindern, auf ein grobes Rauheitsprofil vorgehont. Danach gelangen die vorgehonten Zylinder in eine Meßstation (M), in der ein Rauheitswert der vorgehonten Zylinder gemessen wird. Dieser Meßwert beziehungsweise diese Meßwerte gelangen in den Speicher (S1) einer zugehörenden Auswerteeinheit (Leitung A). Während die Zylinder (B2) vermessen werden, werden die Zylinder (B3) vorgehont. Nachdem das Vorhonen der Zylinder (B3) und das Messen der Zylinder (B2) abgeschlossen ist, werden die Zylinderblöcke (B3, B2) verschoben (B3 an die Stelle von B2 und B2 an die Stelle von B1), so daß jetzt die vorgehonten Zylinder vermessen werden und die gemessenen Zylinder in einer Fertighonstation (F) fertiggehont werden. Gleichzeitig wird in der angeschlossenen Auswerteeinheit erfindungsgemäß der zuvor gemessene Rauheitswert vom Speicher (S1) in den nächst höheren Speicher (S2) verschoben (Leitung B), so daß der neue Rauheitswert wieder im Speicher (S1) gespeichert werden kann.

Der zuvor gemessene Rauheitswert wird zur Festlegung der Zeit beim Fertighonen in die Fertighonstation (F) geleitet (Leitung C), so daß er dort zur Steuerung der Bearbeitungszeit herangezogen werden kann. Beim nächsten Takt werden wiederum die Rauheitswerte im Speicher verschoben (Leitung D), wobei der dritte Speicher der Reihenfolge (S3) die gemessenen Rauheitswerte statistisch erfaßt und diesen statistischen Wert zur Vorhonstation (V) liefert (Leitung E), wo er zweckmäßigerweise zur Festlegung des Anpreßdruckes der Honleisten verwendet wird.

Durch diese eben beschriebene Abfolge wird der Einfluß der Streuung des Rauheitswertes nach dem Vorhonen beim Fertighonen beseitigt, da dieser Einfluß durch die Meßstation erfaßt wird und danach die Fertighonzeit gesteuert wird. Zugleich werden die Rauheitswerte verschiedener Zylinder statistisch erfaßt, so daß sich eine Trendanalyse des Rauheitswertes in Abhängigkeit des Anpreßdruckes der Honleisten ergibt. Dieser Trend ergibt sich zum Beispiel aus dem Verschleiß der Honleisten oder durch wechselnde Gußchargen der Werkstücke. Durch eine Regelung bzw. Steuerung des Anpreßdruckes der Honleisten kann somit eine hieraus resultierende Rauhigkeitsschwankung vermieden werden.

## Patentansprüche

1. Verfahren zur Steuerung und Regelung des Fertigungsprozesses beim Honen von Zylindern, wobei erst auf ein grobes Rauheitsprofil vorgehont und anschließend auf ein feines Rauheitsprofil fertiggehont wird,
dadurch gekennzeichnet, daß nach dem Vorhonen ein Rauheitswert der vorgehonten Zylinderfläche gemessen wird und dieser Meßwert in die Steuerung und Regelung des Honvorganges einfließt.

2. Verfahren nach Anspruch 1,
dadurch gekennzeichnet, daß der Meßwert zur Steuerung der Honzeit beim Fertighonen verwendet wird.

3. Verfahren nach Anspruch 1 oder 2,
dadurch gekennzeichnet, daß die Meßwerte verschiedener Zylinder in einer Auswerteeinheit statistisch ausgewertet werden und der so ermittelte statistische Wert zur Maschineneinstellung beim Vorhonen verwendet wird.

4. Verfahren nach einem der vorhergehenden Ansprüche,
dadurch gekennzeichnet, daß der statistische Wert zur Einstellung des Anpreßdruckes der Honleisten beim Vorhonen verwendet wird.

5. Transferstraße zur Durchführung des Verfahrens nach einem der Ansprüche 1 bis 4, mit einer Vorhonstation (V) zum Vorhonen und einer Station (F) zum Fertighonen,
dadurch gekennzeichnet, daß zwischen der Vorhonstation (V) und der Station (F) zum Fertighonen eine Meßstation (M) zur Bestimmung der Rauheit der vorgehonten Fläche angeordnet ist.

6. Transferstraße nach Anspruch 5,
dadurch gekennzeichnet, daß an die Meßstation (M) eine Auswerteeinheit angeschlossen ist.

7. Transferstraße nach Anspruch 5 oder 6,
dadurch gekennzeichnet, daß von der Auswerteeinheit Steuerleitungen zur Vorhonstation (V) und/oder Fertighonstation (F) führen.

## Claims

1. A method for controlling and regulating the finishing process in the honing of cylinders in which the cylinders are first pre-honed to give a coarse roughness profile and then undergo final honing to yield a fine roughness profile,
characterised in that, after pre-honing, a roughness value of the pre-honed cylinder surface is measured and this measured value is input into the control and regulation of the honing process.

2. A method according to claim 1,
characterised in that the measured value is used to control the honing time in the final honing stage.

3. A method according to claim 1 or 2,
characterised in that the measured values of different cylinders are statistically evaluated in an evaluation unit and the statistical value so derived used to set the honing machine for pre-honing.

4. A method according to any one of the preceding claims,
characterised in that the statistical value is used to set the contact pressure of the honing strip in the prehoning stage.

5. A transfer path for carrying out the method according to any one of claims 1 to 4 which includes a pre-honing station (V) for pre-honing and a station (F) for final honing,
characterised in that a measuring station (M) is arranged between the pre-honing station (V) and the station (F) for final honing to determine the roughness of the prehoned surface.

6. A transfer path according to claim 5,
characterised in that the measuring station (M) is connected to an evaluation unit.

7. A transfer path according to either claim 5 or 6,
characterised in that control lines lead from the evaluation unit to the pre-honing station (V) and/or final honing station (F).

## Revendications

1. Procédé de commande et de régulation du processus de fabrication lors du rodage de cylindres, selon lequel on effectue un pré-rodage à un profil de rugosité grossier, puis on effectue un rodage de finition à un profil de rugosité fin, caractérisé en qu'après le pré-rodage on mesure une valeur de rugosité de la surface de cylindre pré-rodée et on introduit cette valeur de mesure dans la commande et la régulation de l'opération de rodage.

2. Procédé selon la revendication 1, caractérisé en ce qu'on utilise la valeur de mesure pour commander le temps de rodage de finition.

3. Procédé selon la revendication 1 ou 2, caractérisé en ce qu'on exploite statistiquement les valeurs de mesure des différents cylindres dans un circuit d'exploitation et on utilise la valeur statistique ainsi obtenue pour régler les machines de pré-rodage.

4. Procédé selon l'une des revendications précédentes, caractérisé en ce qu'on utilise la valeur statistique pour régler la pression d'application des barrettes de rodage au moment du pré-rodage.

5. Ligne de transfert pour la mise en oeuvre du procédé selon l'une des revendications 1 à 4 avec un poste de pré-rodage (V) pour effectuer une opération de prérodage et un poste (F) pour le rodage de finition, ligne caractérisée en ce qu'entre le poste de pré-rodage (V) et le poste (F) de rodage de finition, on a un poste de mesure (M) pour déterminer la rugosité de la surface pré-rodée.

6. Ligne de transfert selon la revendication 5, caractérisée ne ce qu'un circuit d'exploitation est relié au poste de mesure (M).

7. Ligne de transfert selon la revendication 5 ou 6, caractérisée en ce que des lignes de commande relient le circuit d'exploitation au poste de pré-rodage (V) et/ou au poste de rodage de finition (F).
